# FASCICULE DE BREVET EUROPEEN

(11) **EP 0 009 004 B1**
(45) Date de publication et mention de la délivrance du brevet: **21.10.1981**
(21) Numéro de dépôt: 79810081.4
(22) Date de dépôt: 30.08.1979
(51) Int. Cl.: B65B 41/12, B65H 25/00, B65H 19/18

(54) **Dispositif d'approvisionnement en matériau d'emballage d'une machine à emballer**
Vorrichtung zur Zufuhr von Verpackungsmaterial an einer Verpackungsmaschine
Device for feeding wrapping material to a packing machine

(30) Priorité: 05.09.1978 CH 9298/78
(43) Date de publication de la demande: 19.03.1980
(73) Titulaire: SAPAL, Société Anonyme des Plieuses Automatiques, 1024 Ecublens (CH)
(72) Inventeur: Pongracz, Endre, CH-1024 Ecublens (CH)
(74) Mandataire: Nithardt, Roland

## Description

La présente invention concerne un dispositif d'approvisionnement en matériau d'emballage d'une machine à emballer, comprenant deux dévidoirs portant chacun une bobine de matériau d'emballage sous forme de bande, ces dévidoirs étant mis en service alternativement pour assurer un approvisionnement continu de la machine, un dispositif d'entraînement du matériau d'emballage, un dispositif de détection de fin de bande, et un dispositif pour assembler automatiquement la fin de la bande du matériau d'emballage de la bobine en service et le début de la bande provenant de la bobine suivante, ce dispositif comprenant une presse pour appliquer les deux extrémités de bandes l'une sur l'autre et un dispositif de commande de cette presse, agencé pour recevoir un signal de détection de fin de bande par le dispositif de détection de fin de bande, et pour commander ladite presse.

Elle concerne également un procédé pour la mise en oeuvre de ce dispositif.

Pour augmenter le rendement des machines d'emballage à haute cadence, il est connu d'utiliser deux dévidoirs. Cette façon de procéder décrite par exemple dans le brevet américain n° 3 382 488, la demande de brevet français publiée sous le n° 2 293 386 ou le brevet britannique n° 759 503 permet de recharger la machine sans la ralentir ou l'arrêter, c'est-à-dire remplacer une bobine vide par une bobine pleine pendant qu'une autre bobine se déroule, et de commuter automatiquement sur la nouvelle bobine lorsque la précédente est vide. Dans les dispositifs connus, l'entraînement des dévidoirs se fait exclusivement par simple traction du matéria_{'} d'emballage entraîné par deux rouleaux d'entra:- nement. Les bobines de matériau d'emballage étant relativement lourdes, le système dévidoir et bobine présente une inertie relativement grande au démarrage. La tension exercée sur le matériau d'emballage au moment du démarrage ou à chaque remise en route dans une machine fonctionnant de façon intermittente, est très grande, ce qui empêche l'utilisation d'un matériau d'emballage de faible épaisseur. En particulier, l'utilisation de film d'aluminium d'une épaisseur de 9 à 10 w, dont la résistance à la traction est insuffisante pour être soumise à de telles tensions, est proscrite dans ces machines.

La présente invention se propose de remédier en particulier à cet inconvénient, en réalisant un dispositif d'approvisionnement d'une machine à emballer, en un matériau d'emballage sous forme de bandes de très faible épaisseur, cet approvisionnement faisant de façon semi-automatique avec un max¡:num de précision.

Dans ce but, le dispositif selon l'invention est caractérisé en ce qu'il comporte deux servo-moteurs d'entraînement agencés pour entraîner de façon indépendante les deux dévidoirs, deux dispositifs de codage et de détection indépendants agencés pour fournir un signal de codage dépendant du diamètre instantané des dévidoirs, deux dispositifs de détection de vitesse indépendants respectivement couplés auxdits servo-moteurs et un dispositif de détection couplé à deux rouleaux d'entraînement de la bande de matériau d'emballage, ces deux dispositifs de détection de vitesse et ce dispositif de détection couplé aux rouleaux étant agencés respectivement pour fournir un signal fonction de la vitesse de rotation des dévidoirs et de la vitesse de défilement de la bande, et un circuit de commande agencé pour régler alternativement la vitesse de l'un ou de l'autre des servo-moteurs d'entraînement en fonction du diamètre instantané du dévidoir entraîné et de la vitesse linéaire de défilement de la bande.

Le procédé selon l'invention, dans lequel les dévidoirs sont mis en service alternativement pour assurer un approvisionnement continu de la machine, dans lequel on détecte la fin de la bande et l'on assemble la fin de la bande du matériau d'emballage de la bobine en service et le début de la bande provenant de la bobine suivante est caractérisé en ce que l'on entraîne alternativement et indépendamment l'un de l'autre les deux dévidoirs au moyen de deux servo-moteurs indépendants, en ce que l'on détecte le diamètre instantané du dévidoir et que l'on transmet à un circuit de commande un signal correspondant à ce diamètre instantané, en ce que l'on détecte la vitesse de rotation du dévidoir en service pour transmettre au circuit de commande un signal consigne de vitesse de déroulement du dévidoir, en ce que l'on détecte la vitesse de défilement de la bande pour transmettre au circuit de commande un signal correspondant, et en ce que le circuit de commande transmet au servo-moteur d'entraînement un signal de commande, fonction de la vitesse de défilement de la bande et du diamètre instantané du dévidoir.

La présente invention sera mieux comprise en référence à la description d'une forme de réalisation et du dessin annexé dans lequel :
La figure 1 représente une vue schématique du dispositif d'approvisionnement selon l'invention, et
La figure 2 illustre plus en détail le circuit de commande du dispositif de la figure 1.

Le dispositif tel que représenté par la figure 1 comporte un dévidoir 1 dont la broche 2 supporte une bobine 3 de matériau d'emballage partiellement entamée, par exemple du film d'aluminium de 9 à 10 µ d'épaisseur. La broche 2 du dévidoir est entraînée par un moteur d'entraînement 4 ayant d'excellentes caractéristiques d'accélération et de freinage. Le matériau d'emballage 5 en forme de bande forme plusieurs boucles, en passant alternativement sur quatre rouleaux ou galets d'axes fixes 6, 7, 8 et 9, et trois rouleaux ou galets 10, 11 et 12 dont les axes sont montés sur un bras 13 pivotable autour d'un axe fixe 14.

Comme cela sera expliqué ci-dessous, les boucles sont plus ou moins grandes selon la position occupée par le bras 13, position qui dépend de la tension exercée par le film d'aluminium et du diamètre de la bobine montée sur le dévidoir. A l'une des extrémités du bras 14 est fixée l'extrémité d'un ressort de traction 15, qui a tendance à faire basculer le bras 14 dans le sens de la flèche 16 autour de son axe de pivotement 14. Après le rouleau d'axe fixe9, le matériau d'emballage passe sur un rouleau 17 monté sur un support 18 pivotable autour d'un axe fixe 19. Ce support est solidaire d'une tige 20 pouvant être translatée entre deux positions extrêmes, sous l'action d'un électro-aimant 21. Dans sa position représentée en traits pleins, le rouleau 17 se trouve en retrait, tandis que, dans sa position 17' illustrée en traits interrompus, il se trouve en avant et prend appui sur un rouleau 22 d'axe fixe. Après le rouleau 17, le matériau d'emballage passe sur un dernier rouleau 23 qui le fait changer de direction, avant d'être finalement pincé entre deux rouleaux d'entraînement continu ou intermittent 24 et 25 et de passer devant un dispositif de coupe 26 représenté schématiquement. Un dispositif anti-retour 27 est monté au-dessus de la bande de matériau d'emballage, en amont du rouleau 17.

Le dispositif de la fig. 1 se compose en fait d'un second ensemble d'éléments similaires à ceux qui viennent d'être décrits. Cet ensemble comprend comme précédemment un dévidoir 31, dont la broche 32 supporte une bobine de matériau d'emballage 33 non entamée. La broche du dévidoir est entraînée par un moteur d'entraînement 34 identique au moteur4. Comme précédemment, le matériau d'emballage, sous forme d'un film d'aluminium 35 de très faible épaisseur, se dévide en faisant un certain nombre de boucles obtenues grâce au fait qu'il passe alternativement sur les rouleaux d'axes fixes 36, 37, 38 et 39 et sur les rouleaux 40, 41 et 42, dont les axes sont montés sur un bras 43 pivotant autour d'un axe fixe 44 sollicité, d'une part par un ressort 45 dans le sens de la flèche 46, et d'autre part par la traction exercée sur le film 35 lorsqu'il est engagé entre les rouleaux d'entraînement 24 et 25. Comme précédemment, un dispositif anti-retour 47 se trouve monté au-dessus du film, localisé dans ce cas en amont du rouleau 22.

Les deux ensembles décrits précédemment comportent par ailleurs un premier générateur d'impulsions incrémentai 48, dont le disque de référence 49 est entraîné en synchronisme avec les rouleaux d'entraînement 24 et 25, un second. générateur d'impulsions incrémental 50, dont le disque de référence 51 est entraîné en synchronisme avec la broche 2 du dévidoir 1 par le moteur d'entraînement 4 et un troisième générateur d'impulsions incrémental 52, dont le disque de référence 53 est entraîné par le moteur 34, en synchronisme avec la broche 32 du dévidoir 31.

D'autre part, le bras 13 porte un segment arqué 54 comportant une succession de plages de codage, destinées à repérer la position dudit bras au moyen d'un détecteur55. Ce segment arqué porte par exemple trois lignes superposées de plages noires ou blanches. Chaque ligne comporte, dans l'exemple représenté, six plages. Au total dix-huit plages sont représentées, qui correspondent à six codes à trois bits. En fait, la partie du segment qui ne porte pas de plage correspond également à un code à trois bits (trois plages noires) et la zone prolongeant fictivement le segment au-delà des plages de codage correspond également à un huitième code à trois bits (trois plages blanches). Bien entendu, la répartition des plages et leur nombre peut être quelconque selon les informations que l'on souhaite coder et décoder. De façon analogue, le bras 43 porte un segment arqué 56 identique au segment 54 et destiné à permettre le repérage en position dudit bras 43 au moyen d'un détecteur 57. Deux interrupteurs 58 et 59, agencés de façon à être enclenchés ou déclenchés selon la position des bras 13 et 43 respectivement, commandent la marche ou l'arrêt des moteurs d'entraînement4 et 34.

Supposons d'abord, comme le représente la fig. 1, que le dispositif d'approvisionnement en matériau d'emballage est alimenté par le dévidoir 1 partiellement entamé. La broche 2 est mue par le moteur d'entraînement 4 au moyen, par exemple, d'une courroie crantée. Par ailleurs, le matériau d'emballage est entraîné vers le dispositif de coupe 26 par les deux routeaux d'entraînement 24 et 25. Dans les systèmes connus, le matériau d'emballage est tiré par les rouleaux d'entraînement, la bobine se dévidant uniquement en raison de la traction exercée sur la bande du matériau d'emballage. Ce principe n'est pas utilisable avec un film d'aluminium de 9 à 10 µ d'épaisseur, la traction qu'il faudrait exercer sur ledit matériau pour dérouler le dévidoir étant supérieure à sa résistance mécanique. La force de traction exercée par les rouleaux d'entraînement exerce une tension sur le matériau d'emballage, qui tend à faire pivoter le bras 13 dans le sens opposé à la flèche 16, action qui est contrecarrée par la traction du ressort 15.

En référence à la fig. 2, le moteur d'entraînement 102 de la broche du dévidoir 101 tourne à une vitesse qui est commandée par un signal de commande dit consigne proportionnelle à la fréquence des impulsions engendrées par le générateur d'impulsions 103. La fréquence de la consigne de vitesse est modifiée en cours de fonctionnement du dispositif selon le code lu par le détecteur 104 sur le segment arqué portant les plages de codage 105. A un diamètre donné de la bobine de matériau d'emballage présentement en service, correspond une position du bras oscillant 106 sur lequel se trouve monté le segment arqué portant les plages de codage 105. Cette position n'est en général pas rigide, mais oscille entre deux plages de codage. Pendant que le diamètre de la bobine diminue en passant de son diamètre maximal à son diamètre minimal, le bras oscillant se déplace dans le sens des aiguilles d'une montre.

La fréquence de la consigne de vitesse Fₑ déterminée par le générateur d'impulsions 103, est introduite dans un multiplicateur 107 qui multiplie cette fréquence par un coefficient K qui est un facteur digital dépendant du code détecté par le détecteur 104. Le signal de sortie Fₑₑ, dit fréquence consigne de vitesse modifiée du multiplicateur 107, est transmis à un convertisseur fréquence-tension 108 qui transmet une tension Uₑₑ, dite tension consigne de vitesse modifiée, à un comparateur 109. Ce comparateur reçoit par ailleurs une tension U_{M} dite tension de vitesse mesurée, transmise par un convertisseur fréquence-tension 110, dont le signal d'entrée est un signal de fréquence mesurée Fₘ fourni par une dynamo tachymétrique digitale 111, tournant en synchronisme avec le moteur d'entraînement 102. Le comparateur fournit un signal de sortie à un régulateur à quatre cadrans 112 qui règle ensuite la vitesse du moteur d'entraînement 102 par l'intermédiaire d'un circuit conventionnel de réglage à boucle fermée.

Comme cela a été mentionné précédemment en référence à la fig. 1, lorsque la bobine 3, portée par la broche 2, arrive à sa fin, l'extrémité du matériau d'emballage est arrachée et sera détectée par un détecteur de fin de bande qui transmet, après un retard programmé qui est lui- même une fonction de la vitesse de la machine, un signal de fin de bande à l'électro-aimant 21. Cette impulsion d'excitation provoque le déplacement de la tige 20 portant, à son extrémité, le rouleau 17 qui est ainsi amené dans sa position 17', en appui sur le rouleau 22, pour retourner dans sa position initiale à la fin de l'impulsion d'excitation. Au préalable, l'extrémité de la bande 35 de la bobine 33 a été amenée manuellement sur le rouleau 22 et munie, à sa surface supérieure, d'une bande adhésive à double face, de sorte que l'appui du rouleau 17 sur le rouleau 22 engendre un collage de l'extrémité terminale de la bobine 3, sur le début de la bande de la bobine 33.

Simultanément, le début du signal actionnant l'électro-aimant 21 engendre également le cycle de commutation du moteur 4 sur le moteur 34 et de l'ensemble des éléments satellites du dévidoir 1 sur les éléments satellites du dévidoir 31. Au moment de cette commutation, le moteur 34 est arrêté. Sous l'action de la tension exercée sur le matériau d'emballage entraîné par les rouleaux 24 et 25, le bras 43 se déplace dans le sens contraire à celui des aiguilles d'une montre et actionne l'interrupteur de sécurité 59. Cet interrupteur enclenche le moteur 34, le bras 43 adoptant une position d'équilibre fonction du diamètre momentané de la bobine 33. Comme précédemment, en fin de course un détecteur 61 fournit un signal de fin de bande qui agit en particulier sur l'électro-aimant 21, pour coller l'extrémité de la bande 35 sur une nouvelle bande 5, qui aura entre temps été mise en place sur le dévidoir 1.

La présente invention permet d'approvisionner en continu, de façon précise et efficace, une machine à emballer en un matériau d'emballage de très faible épaisseur. Grâce au détecteur électronique de fin de bande et à la commande électromécanique du collage d'une fin de bande au début de la bande suivante, il est possible d'obtenir, à chaque changement de bobine, un tronçon de matériau d'emballage en double épaisseur, de longueur constante, cette longueur étant aussi réduite que possible.

## Revendications

1. Dispositif d'approvisionnement en matériau d'emballage, d'une machine à emballer, comprenant deux dévidoirs (1, 31) portant chacun une bobine de matériau d'emballage (3, 33) sous forme de bande, ces dévidoirs (1, 31) étant mis en service alternativement pour assurer un approvisionnement continu de la machine, un dispositif d'entraînement (24, 25) du matériau d'emballage, un dispositif de détection de fin de bande (60, 61), et un dispositif (17, 22) pour assembler automatiquement la fin de la bande du matériau d'emballage de la bobine en service et le début de la bande provenant de la bobine suivante, ce dispositif comprenant une presse (17) pour appliquer les deux extrémités de bandes l'une sur l'autre et un dispositif de commande (21) de cette presse, agencé pour recevoir un signal de détection de fin de bande, et pour commander ladite presse, caractérisé en ce qu'il comporte deux servo-moteurs d'entraînement (4, 34) agencés pour entraîner de façon indépendante les deux dévidoirs (1, 31), deux dispositifs de codage (13, 54 ; 43, 56) et de détection (55, 57) indépendants agencés pour fournir un signal de codage dépendant du diamètre instantané des dévidoirs, deux dispositifs de détection de vitesse (50, 52) indépendants respectivement couplés auxdits servo-moteurs (4, 34) et un dispositif de détection (48) couplé à deux rouleaux d'entraînement (24, 25) de la bande de matériau d'emballage, ces deux dispositifs de détection (50, 52) et ce dispositif de détection (48) étant agencés respectivement pour fournir un signal fonction de la vitesse de rotation des dévidoirs et de la vitesse de défilement de la bande, et un circuit de commande agencé pour régler alternativement la vitesse de l'un ou de l'autre des servo-moteurs d'entraînement en fonction du diamètre instantané du dévidoir entraîné et de la vitesse linéaire de défilement de la bande.

2. Dispositif selon la revendication 1, caractérisé en ce que les deux dispositifs de codage (13, 54 ; 43, 56) comportent chacun un bras pivotant (13, 43) autour d'un axe fixe (14, 44) dont la position d'équilibre est déterminée à chaque instant par la tension exercée par le matériau d'emballage et la force de rappel exercée par un ressort (15, 45), et un segment arqué (54, 56) solidaire de l'extrémité libre de chacun desdits bras pivotants, ce segment portant un codage susceptible d'être détecté respectivement par lesdits dispositifs de détection (55, 57).

3. Dispositif selon la revendication 1, caractérisé en ce que lesdits dispositifs de détection (50, 52) indépendants comportent chacun un générateur d'impulsions couplé audit servo-moteur d'entraînement correspondant (4, 34), ce générateur d'impulsions étant agencé pour fournir un signal F_{M}, dit signal de fréquence mesurée, audit circuit de commande.

4. Dispositif selon la revendication 1, caractérisé en ce que ledit dispositif de détection (48) comporte un générateur d'impulsions (103) couplé auxdits rouleaux d'entraînement (24, 25), ce générateur d'impulsions étant agencé pour fournir un signal F_{c} dit consigne de vitesse audit circuit de commande, et en ce que le circuit de commande comporte un multiplicateur digital (107), pour corriger la consigne de vitesse F_{c} en fonction d'un signal de correction transmis par le dispositif de détection de diamètre (55, 57).

5. Procédé d'approvisionnement en matériau d'emballage d'une machine à emballer comportant deux dévidoirs portant chacun une bobine de matériau d'emballage sous forme de bande, ces dévidoirs étant mis en service alternativement pour assurer un approvisionnement continu de la machine, dans lequel on détecte la fin de la bande et l'on assemble la fin de la bande du matériau d'emballage de la bobine en service et le début de la bande provenant de la bobine suivante, caractérisé en ce que l'on entraîne alternativement et indépendamment l'un et l'autre des deux dévidoirs au moyen de deux servo-moteurs indépendants, en ce que l'on détecte le diamètre instantané du dévidoir et que l'on transmet à un circuit de commande un signal correspondant à ce diamètre instantané, en ce que l'on détecte la vitesse de rotation du dévidoir en service pour transmettre au circuit de commande un signal consigne de vitesse de déroulement du dévidoir, en ce que l'on détecte la vitesse de défilement de la bande pour transmettre au circuit de commande un signal correspondant, et en ce que le circuit de commande transmet au servo-moteur d'entraînement un signal de commande fonction de la vitesse de défilement de la bande et du diamètre instantané du dévidoir.

6. Procédé selon la revendication 5, caractérisé en ce que l'on détecte la fin de la bande et l'on commande une presse agencée pour appliquer le début de la bande suivante sur la fin de cette bande, après un retard dépendant de la vitesse de défilement de la bande de matériau d'emballage.

## Claims

1. Packing material supply device for a packing machine, comprising two reeling machines (1, 31) each one carrying a reel of packing material (3, 33) in strip form, these reeling machines (1, 31) being put into operation alternatively to ensure continuous supply of the machine, a driving device (24, 25) of the packing material, an end-of-strip detector (60, 61) and a device (17, 22) for automatically assembling the end of the strip of packing material of the reel in operation and the beginning of the strip coming from the following reel, this device comprising a press (17) for laying the two ends of the strips one on the other and a control device (21) of the press, adjusted in order to receive an end-of-strip detection signal, and to control the said press, characterized in that it comprises two driving servo-motors (4, 34) adjusted in order to drive in an independent way the two reeling machines (1, 31), two independent coding (13, 54 ; 43, 56) and detection devices (55, 57) adjusted in order to supply a coding signal depending on the momentary diameter of the reeling machines, two independent speed detectors (50, 52) respectively coupled to the said servo-motors (4, 34) and a detector (48) coupled to the two driving rollers (24, 25) of the strip of packing material, these two detectors (50, 52) and this detector (48) being adjusted respectively for supplying a signal corresponding to the speed of rotation of the reeling machines and of the unwinding speed of the strip, and a control circuit adjusted to regulate alternatively the speed of one or the other driving servo-motors with respect to the momentary diameter of the driven reeling machine and the linear speed of the unwinding of the strip.

2. Device according to claim 1, characterized in that the two coding devices (13, 54 ; 43, 56) each comprise a pivoting arm (13, 43) round a fixed axis (14, 44) whose position of equilibrium is determined at each instant by the tension exercised by the packing material and the return force exercised by a spring (15, 45) and an arched segment (54, 56) solidary with the free end of each of the said pivoting arms, this segment bearing a coding susceptible of being detected respectively by the said detectors (55, 57).

3. Device according to claim 1, characterized in that the said independent detectors (50, 52) each comprise an impulse generator coupled to the said corresponding driving servo-motor (4, 34), this impulse generator being adjusted to supply a signal F_{M} called signal of measured frequency to the said control circuit.

4. Device according to claims 1 and 3, characterized in that the detector (48) includes a impulse generator (103) coupled to the said driving rolls (24, 25), said impulse generator being adjusted to supply a signal F_{c} called speed control signal to said control circuit, and in that said control circuit comprises a digital multiplier to correct the speed signal F_{c} with respect to a correction signal transmitted by the diameter detector (55, 57).

5. Procedure concerning packing material supply for a packing machine comprising two reeling machines each one bearing a reel of packing material in strip form, these reeling machines being put into operation alternatively to ensure continuous supply of the machine, in which the end of the strip is detected and the end of the strip of packing material of the reel in operation is assembled with the beginning of the strip coming from the following reel, characterized in that alternatively and independently one and the other of the two reeling machines are operated by means of two independent servo-motors, in that the momentary diameter of the reeling machine is detected and that a signal corresponding to this momentary diameter is transmitted to a control circuit, in that the speed of rotation of the reeling machines in operation is detected to transmit a signal proving the unwinding speed of the reeling machine to the control circuit, in that the unwinding speed of the strip is detected to transmit to the control circuit a corresponding signal, and in that the control circuit transmits to the driving servo-motor a control signal with respect to the unwinding speed of the strip and the momentary diameter of the reeling machine.

6. Procedure according to claim 5, in that the end of the strip is detected and a press, adjusted to apply the beginning of the following strip on the end of this strip, is operated, after a delay depending on the speed of the strip of packing material.

## Patentansprüche

1. Vorrichtung zur Zuführung von Einwickelmaterial zu einer Einwickelmaschine, mit zwei jeweils eine Rolle (3, 33) bandförmigen Einwickelmaterials tragenden Bandhaspeln (1, 31), die zur kontinuierlichen Versorgung der Einwickelmaschine abwechselnd in Betrieb gesetzt werden, mit einer Fördervorrichtung (24, 25) für das Einwickelmaterial, einer Vorrichtung (60, 61) zur Feststellung des Bandendes und einer Vorrichtung zum selbsttätigen Ansetzen des Endes des Einwickelmaterialbandes der gerade im Betrieb befindlichen Rolle an den Bandanfang der nachfolgenden Rolle, wobei diese Vorrichtung eine die beiden Bandteile aufeinanderlegenden Presse (17), sowie eine Steuereinrichtung (2) für diese Presse (17) aufweist, die zum Empfang eines das Auftreten des Bandendes kennzeichnenden Signales und zur Steuerung der Presse eingerichtet ist, dadurch gekennzeichnet, daß sie enthält: zwei Antriebs-Servomotoren (4, 34), durch die die beiden Bandhaspeln (1, 31) unabhängig voneinander antreibbar sind, zwei voneinander unabhängige Kodier- und Fühlvorrichtungen (13, 54; 43, 56 sowie 55, 57), durch die ein von dem augenblicklichen Durchmesser der Bandhaspeln abhängiges kodiertes Signal abgebbar ist, zwei voneinander unabhängige und mit den Servomotoren (4, 34) gekuppelte Drehzahlfühlvorrichtungen (50, 52), sowie eine mit den beiden Förderwalzen (24, 25) des Einwickelmaterialbandes gekuppelte Fühleinrichtung (48), wobei diese beiden Fühlvorrichtungen (50, 52) und die Fühleinrichtung (48) jeweils ein Signal abgeben, das eine Funktion der Drehzahl der Bandhaspeln sowie der Bandlaufgeschwindigkeit ist, und eine Steuerschaltung, durch die abwechselnd die Drehzahl der beiden Antriebs-Servomotoren in Abhängigkeit von dem augenblicklichen Durchmesser der jeweils angetriebenen Bandhaspel und der linearen Bandlaufgeschwindigkeit geregelt wird.

2. Vorrichtung nach Anspruch 1, dadurch gekennzeichnet, daß die beiden Kodiervorrichtungen (13, 54 ; 43, 56) jeweils einen um eine feststehende Achse (14, 44) schwenkbaren Arm (13, 43) aufweisen, dessen Gleichgewichtslage in jedem Augenblick durch die von dem Einwickelmaterial ausgeübte Zugkraft und die von einer Feder (15, 45) erzeugte Rückstellkraft bestimmt ist, und daß ein Bogensegment (54, 56) mit dem freien Ende jedes der Schwenkarme verbunden ist, das eine Kodierung trägt, die von den Fühlvorrichtungen (55, 57) ablesbar ist.

3. Vorrichtung nach Anspruch 1, dadurch gekennzeichnet, daß die voneinander unabhängigen Fühlvorrichtungen (50, 52) jeweils einen Impulsgenerator aufweisen, der mit dem entsprechenden Antriebs-Servomotor (4, 34) gekuppelt ist und durch den in die Steuerschaltung ein Istwert-Frequenzsignal FM eingespeist wird.

4. Vorrichtung nach Anspruch 1, dadurch gekennzeichnet, daß die Fühleinrichtung (48) einen mit den Förderwalzen (24, 25) gekuppelten Impulsgenerator (103) aufweist, durch den in die Steuerschaltung ein Geschwindigkeits-Sollwertsignal FC eingespeist wirt und daß die Steuerschaltung ein digitales Multiplikationsglied (107) zur Korrektur des Geschwindigkeits-Sollwertsignales FC in Abhängigkeit von einem Korrektursignal aufweist, das von der jeweiligen, den Durchmesser feststellenden Fühlvorrichtung (55, 57) zugeführt wird.

5. Verfahren zum Einspeisen von Einwickelmaterial in eine Einwickelmaschine mit zwei jeweils eine Rolle bandförmigen Einwickelmateriales tragenden Bandhaspeln, die zur kontinuierlichen Versorgung der Maschine abwechselnd in Betrieb gesetzt werden, bei dem das jeweilige Bandende festgestellt und das Ende des Einwickelmaterialbandes der gerade in Betrieb befindlichen Rolle mit dem Anfang des Bandes der nachfolgenden Rolle verbunden wird, dadurch gekennzeichnet, daß man abwechselnd und unabhängig voneinander die beiden Bandhaspel mit Hilfe von zwei unabhängigen Servomotoren antreibt, daß man den augenblicklichen Durchmesser des jeweiligen Bandhaspels feststellt und an eine Steuerschaltung ein diesem augenblicklichen Durchmesser entsprechendes Signal übermittelt, daß man die Drehzahl des gerade in Betrieb befindlichen Bandhaspels feststellt, um der Steuerschaltung ein Geschwindigkeitssollwertsignal der Abwicklungsdrehzahl dieses Bandhaspels zu übermitteln, daß man die Bandlaufgeschwindigkeit feststellt, um in die Steuerschaltung ein entsprechendes Signal einzuspeisen, und daß die Steuerschaltung dem Antriebs-Servomotor ein Steuersignal in Abhängigkeit von der Bandlaufgeschwindigkeit und dem augenblicklichen Durchmesser des Bandhaspels übermittelt.

6. Verfahren nach Anspruch 5, dadurch gekennzeichnet, daß man das Bandende feststellt und eine zum Anbringen des Endes des nachfolgenden Bandes auf dem Endteil dieses Bandes eingerichtete Presse nach Ablauf einer Verzögerung ansteuert, welche von der Bandlaufgeschwindigkeit des Einwickelmateriales abhängt.
